# EUROPÄISCHE PATENTANMELDUNG

(11) **EP 0 462 098 A1**
(43) Veröffentlichungstag der Anmeldung: **18.12.1991**
(21) Anmeldenummer: 91890078.8
(22) Anmeldetag: 17.04.1991
(51) Int. Cl.: A47B 88/04, A47B 88/00

(54) **Schublade**

(30) Priorität: 11.06.1990 AT 1264/90
(71) Anmelder: ALFIT AKTIENGESELLSCHAFT, A-6840 Götzis (AT)
(72) Erfinder: Albiez, Alfred, A-6832 Langen (AT)
(74) Vertreter: Hübscher, Heiner, Dipl.-Ing.

(57) **Zusammenfassung**

Eine Schublade besitzt metallische Schubladenzargen (1), die unten je einen abgewinkelten Tragflansch (9) für eine Bodenplatte (3) der Schublade aufweisen, wobei aus den Tragflanschen Halteelemente (10, 11) ausgestanzt und gebogen sind, die in Aufnahmevertiefungen (12, 14, 15) der Bodenplatte (3) eingreifen. Zur Erzielung einer einfachen, lagerichtigen Montage und einer einfachen, automatisierbaren Bearbeitung der Bodenplatte für die Herstellung der Aufnahmevertiefungen sind als Halteelemente für die eine Stirnseite (13) der Bodenplatte (3) in dem einen Endbereich der Tragflansche (9) hakenförmige Niederhalter (11) vorgesehen, die in die Aufnahmevertiefungen (14, 15) der Bodenplatte (3) eingreifen, wobei die Aufnahmevertiefungen aus einer zwischen den Seitenrändern der Bodenplatte (3) in deren Stirnseite (13) durchgehenden Nut (15) und je einer von der Plattenunterseite bis wenigstens zur unteren Flanke der Nut (15) reichenden Einführungsausnehmung (14) für den hakenförmigen Niederhalter (11) bestehen, der in der Montagestellung mit seinem Hakenende von der Einführungs ausnehmung (14) her in die Nut (15) eingreift.

## Beschreibung

Die Erfindung betrifft eine Schublade mit metallischen Schubladenzargen als Seitenbegrenzungen der Schublade, die unten je einen abgewinkelten Tragflansch zur Abstützung einer Bodenplatte der Schublade aufweisen, wobei aus den Tragflanschen Haltelemente ausgestanzt und gebogen sind, die in Aufnahmevertiefungen der Bodenplatte eingreifen.

Die Schubladenzargen können je nach Bedarf verschiedene Höhen aufweisen und werden vorzugsweise zugleich als Teil einer Auszugführung für die Schublade ausgebildet, insbesondere mit einer angeformten Führungsschiene für eine solche Auszugführung versehen. Falls eine Rückwand vorgesehen ist, wird sie bisher so montiert, daß sie bis zu den Flanschen der Schubladenzargen reicht, wobei die Bodenplatte stumpf an die Rückwand stößt. Eine Befestigung einer Frontwand der Schublade erfolgt meist unabhängig von den Befestigungen der Bodenplatte über eigene, einstellbare Haltemittel.

Es ist bekannt, die Bodenplatte mit Hilfe von aus den Tragflanschen ausgestanzten hochstehenden Haltelappen zu befestigen, die in Bohrungen oder randparallele Längsnuten der Bodenplatte vorzugsweise im Klemmsitz eingreifen. Nach der GB-A 2 169 491 sind die Haltelappen um parallel zur Flanschlängsrichtung verlaufende Biegekanten aufgebogen, greifen in durchlaufende, randparallele Nuten der Bodenplatte ein und die aufgebogene Höhe der Haltelappen ist etwas größer als die Nuttiefe der schmalen, im wesentlichen an die Lappendicke angepaßten Nut gehalten, so daß die Haltelappen beim Aufpressen der Bodenplatte teilweise in den Nutgrund eindringen. Hier ist keine einwandfreie Verankerung der Haltelappen in der Nut und auch keine ausreichende Sicherung gegen Abheben bzw. Verschieben der Bodenplatte in Nutlängsrichtung gewährleistet. Aus der EP-A 0 322 545 ist es bekannt, die Nut der Bodenplatte etwas breiter auszubilden und die Haltelappen nach im spitzen Winkel zur Flanschlängsrichtung verlaufenden Biegekanten hochzubiegen, so daß die Lappen schräg zur Nut ausgerichtet sind und ihre Längsrandkanten beim Aufpressen der Bodenplatte in die Nutflanken einschneiden. Auch hier ist keine einwandfreie Sicherung gegen Abheben der Bodenplatte von den Tragflanschen gegeben und die Aufpreßstellung der Bodenplatte auf die Tragflansche ist nicht genau definiert, so daß bei Verwendung von Montagemaschinen mit großen Längstoleranzen bei der Befestigung der Bodenplatte gerechnet werden muß. Nach einer anderen Ausführung werden als Halterung nachträglich verbiegbare Krallen verwendet, die nach dem Einführen in die Bohrung bzw. Nut in eine Endstellung verbogen werden, in der ihre Krallen in das Seitenwandmaterial der Bohrung bzw. Nut eindringen. Die Montage solcher Krallen, die anderseits bisher die beste bekannte Möglichkeit zum Sichern der Bodenplatte gegen Verschiebung und Abheben bilden, ist zeitaufwendig und kann kaum automatisiert werden, wobei auch beim händischen nachträglichen Verbiegen der Krallen eine erhöhte Beschädigungsgefahr für die Bodenplatte bzw. die Krallen selbst gegeben ist. Aus der DE-A 37 02 238 ist es an sich bekannt, am hinteren Ende einer Laufschiene einen Haken als Auflagesicherung für das hintere Ende eines Schubladenkastens zu verwenden.

Aufgabe der Erfindung ist die Schaffung einer Schublade der eingangs genannten Art, bei der mit einfachen Mitteln, die auch eine Automatisierung der Montage zulassen bzw. keine oder nur einfachste Werkzeuge benötigen, eine genaue Positionierung der Bodenplatte gegenüber den Tragflanschen und eine sichere Befestigung der Bodenplatte in der richtigen Position gewährleistet wird, wobei die Vorbereitung der Bodenplatte für die Aufnahme der Haltemittel automatisierbar ist und im Durchlaufverfahren erfolgen kann.

Die Erfindung besteht im wesentlichen darin, daß als Halteelemente für die eine Stirnseite der Bodenplatte in dem einen Endbereich der Tragflansche hakenförmige Niederhalter vorgesehen sind, die in Aufnahmevertiefungen der Bodenplatte eingreifen, wobei die Aufnahmevertiefungen aus einer zwischen den Seitenrändern der Bodenplatte, in deren Stirnseite durchgehenden Nut und je einer von der Plattenunterseite bis wenigstens zur unteren Flanke der Nut reichenden Einführausnehmung für den hakenförmigen Niederhalter bestehen, der in der Montagestellung mit seinem Hakenende von der Einführausnehmung her in die Nut eingreift.

Zusätzlich zu der Befestigung der Bodenplatte mittels der hakenförmigen Niederhalter im Bereich der einen Stirnseite können andere über die Länge der Tragflansche verteilte Haltemittel, z. B. hochgebogene Lappen, die im Klemmsitz in entsprechende Aufnahmebohrungen der Bodenplatte eingreifen, vorgesehen sein und es ist auch möglich, bei frontseitiger Befestigung der Bodenplatte mittels der hakenförmigen Niederhalter die Rückwand der Lade als Niederhalter für das hintere Ende der Bodenplatte zu verwenden. Die Anbringung der Aufnahmevertiefungen für die hakenförmigen Niederhalter kann automatisiert in einem Durchlaufverfahren erfolgen. Die Nut selbst kann verschiedene Höhen und Tiefen bzw. Breiten aufweisen, je nachdem wie groß die Lade ist und aus welchem Material die Bodenplatte hergestellt wird. Unter anderem kommen Holz, Spanplatten oder Verbundplatten, die gegebenenfalls beidseitig beschichtet sind, für die Herstellung der Bodenplatte in Frage. Die stirnseitige Nut als Teil der Aufnahmevertiefungen wird sich entweder an der Rückseite der Lade befinden oder bei der bevorzugten Ausführung von der Frontplatte der Schublade abgedeckt. Die Aufnahmevertiefungen können ohne Beschädigungsgefahr für das Plattenmaterial angebracht werden.

Eine bevorzugte Ausführung besteht darin, daß die Einführausnehmung ein Einführen des freien Hakenschenkels des hakenförmigen Niederhalters in die Nut bei in Schrägstellung zum Tragflansch abfallend gehaltener und mit dem Rand der die Nut aufweisenden Stirnseite am Tragflansch aufliegender Bodenplatte zuläßt, so daß die Bodenplatte nach dem Einführen der hakenförmigen Niederhalter auf den Tragflansch abklappbar ist. Bereits bei diesem Abklappen ist die Bodenplatte richtig gegenüber den Tragflanschen positioniert, so daß weitere Haltemittel der Tragflansche mit entsprechenden Ausnehmungen bzw. Bohrungen der Bodenplatte sicher in Eingriff kommen und die Bodenplatte nach dieser zusätzlichen Befestigung und bzw. oder nach Anbringen von Niederhaltern, z. B. der Ladenrückwand für das andere stirnseitige Plattenende lagerichtig und sicher befestigt ist.

Nach einer möglichen Ausführung bestehen die Einführausnehmungen aus von der Plattenunterseite bis in die Nut reichenden Bohrungen. Solche Bohrungen stören kaum das Festigkeitsgefüge der Bodenplatte und führen auch zu keiner unerwünschten Oberflächenbeschädigung bei beschichteten Bodenplatten. Wenn man, wie oben beschrieben, das Einhängen der Niederhalter bei schräggestellter Bodenplatte vornimmt oder die weiteren Befestigungsmittel eine Längsverschiebung der Bodenplatte bis zum Anschlag an den hochstehenden Hakenteil zulassen, wird man die Bohrungen vorzugsweise seitlich zur Plattenstirnseite offen, also auslaufend vorsehen, was bedeutet, daß der Abstand der geometrischen Achse der Bohrung von der Stirnseite kleiner als der Radius der Bohrung gewählt wird.

Die Einführausnehmungen können aber auch aus in der Plattenstirnseite zwischen unterer Nutflanke und Plattenunterseite angebrachten Ausschnitten bestehen.

Zusätzlich zu Bohrungen bzw. Ausschnitten oder auch an ihrer Stelle kann die Bodenplatte unterhalb der Nut einspringend abgesetzt sein, so daß die hochstehenden Teile der hakenförmigen Niederhalter in der Absatzvertiefung Aufnahme finden, wenn der Halteschenkel der Haken voll in die Nut eingreift. Ein entsprechender Absatz oder eine Abschrägung der Bodenplatte unterhalb der Nut und bis zur Unterseite erleichtert auch das Einführen der Halteschenkel der hakenförmigen Niederhalter in die Nut bei schräggehaltener Bodenplatte, da die Höhe der Nut über den Flanschen wegen der Abschrägung bzw. wegen des Absatzes nicht größer als bei flachliegender Platte wird.

Die Bodenplatte wird vorzugsweise in der Weise mit den Aufnahmevertiefungen versehen, daß in einem Durchlaufverfahren zuerst die als Einführausnehmungen dienenden Bohrungen und unmittelbar darauffolgend die durchlaufende, stirnseitige Nut in der Bodenplatte angebracht werden. Gemeinsam mit den erwähnten Bohrungen können auch gleichzeitig Aufnahmebohrungen für hochstehende Haltelappen gebohrt werden.

Weitere Einzelheiten und Vorteile des Erfindungsgegenstandes entnimmt man der nachfolgenden Zeichnungsbeschreibung.

In der Zeichnung ist der Erfindungsgegenstand beispielsweise veranschaulicht. Es zeigen
Fig. 1 eine Seitenzarge einer Schublade in Innenansicht und eine Bodenplatte im Längsschnitt während des Montagevorganges,
Fig. 2 eine der Fig. 1 entsprechende Darstellung bei fertig montierter Bodenplatte und im Schnitt dargestellter Ladenrückwand,
Fig. 3 eine Draufsicht auf die Seitenzarge,
Fig. 4 eine vergrößerte Detaildarstellung zu Fig. 1 im Bereich des hakenförmigen Niederhalters und
Fig. 5 eine Unteransicht der Bodenplatte zu Fig. 4.

Eine Schublade besitzt zwei gegenüberliegend angebrachte metallische Seitenzargen 1, die oben zu einer Führungsschiene 2 abgewinkelt sind, welche einen Teil einer Auszugführung für die Schublade bildet. Die Seitenzargen 1 dienen als Seitenbegrenzungen des Schubladeninnenraumes der weiterhin unten von einer Bodenplatte 3 und hinten von einer Rückwand 4 begrenzt ist. Am Vorderende wird normalerweise eine nicht dargestellte, für sich einstellbare und die Stirnseite der Bodenplatte 3 abdeckende Frontplatte angebracht, die gegebenenfalls mit einem Haltegriff versehen ist. Die Bodenplatte 3 kann aus einem Brett, einer Spanplatte oder einem ähnlichen Material bestehen und gegebenenfalls ein- oder beidseitig mit einer Oberflächenbeschichtung versehen sein. Im Mittelbereich ist der Steg der Seitenzarge 1 mit einer Verlängerung 5 versehen, die zu einem Halte-winkel 6 mit Durchführungsöffnungen 7 für Schrauben 8 zur Befestigung der Ladenrückwand abgekantet ist.

Unten ist die Seitenzarge zu einem Tragflansch 9 für den einen Seitenrand der Bodenplatte 3 abgekantet. Aus diesem Tragflansch 9 sind kurze Haltelappen 10 abgerissen, ausgestanzt und aufgebogen. In der Nähe des Vorderendes des Tragflansches 9 ist aus ihm ein weiterer Lappen ausgestanzt, so, wie die Lappen 10 quer zur Flanschlängsrichtung aufgebogen und oben zu einem Haken 11 abgekantet, wobei das freie Hakenende als Einführungshilfe leicht hochgebogen sein kann.

Die Bodenplatte 3 ist mit Einstecköffnungen 12 für die Haltelappen 10 versehen, die als Bohrungen ausgebildet sind, deren Durchmesser geringfügig kleiner als die Breite der Lappen 10 gewählt ist, so daß die Lappen im Klemmsitz in sie eingreifen können.

In der Stirnwand 13 der Bodenplatte sind als Aufnahmevertiefungen für die an den beiden Seitenzargen vorgesehenen hakenförmigen Niederhalter 11 je eine von der Unterseite der Platte 3 ausgehende seitlich zur Plattenstirnseite offene Bohrung 14 und eine über die Stirnseite durchgehende Nut 15 vorgesehen, in die die Bohrungen 14 münden. Die Bohrungen 12 und 14 können mit Mehrfachbohrwerken in den Bodenplatten 3 angebracht werden, wonach die stirnseitige Nut 15 gefräst wird. Diese Herstellungsweise ermöglicht eine Vorbereitung der Bodenplatten 3 in einem einfachen Durchlaufverfahren, das voll automatisiert werden kann.

Wie Fig. 1 zeigt, kann die Bodenplatte 3 in zur Stirnseite 13 abfallender Schrägstellung gegenüber dem Flansch 9 über die hakenförmigen Niederhalter 11 geschoben werden, wobei die Bohrungen 14 als Einführungshilfe und schließlich zur versenkten Aufnahme der hochstehenden Teile der hakenförmigen Niederhalter 11 dienen. Um die Einführhöhe des vorderern Nutrandes im Anschlußbereich an die Bohrung 14 zu verringern, kann die Platte 3 an der Stirnseite unterhalb der Nut 15 eine Abschrägung 16 aufweisen. In der voll eingeschobenen Stellung greifen die hakenförmigen Niederhalter vom Inenrand der Bohrung 14 her in die Nut 15 ein, wobei dieser Innenrand der Bohrung 14 zugleich einen beschlag bildet. Wird die Bodenplatte 3 aus der Stellung nach Fig. 1 bzw. Fig. 4 in die Stellung nach Fig. 2 abgeklappt, so dringen die Haltelappen 10 im Klemmsitz in die Bohrungen 12 ein, so daß die Bodenplatte 3 zusätzlich zu der Halterung durch die hakenförmigen Niederhalter gegen Verschiebungen in Längs- und Querrichtung festgelegt und im Bereich der Stirnseite 13 durch die Niederhalter 11 gegen Hochheben gesichert ist. Nach Montage der Ladenrückwand 4 über dem unter sie hineinreichenden Ende der Bodenplatte 3 ist die Bodenplatte auch am hinteren Ende gegen Abheben vom Flansch 9 fixiert und damit in ihrer Gesamtheit dauerhaft lagerichtig befestigt. Auch in der Ladenrückwand 4 kann eine Aufnahmebohrung 17 für einen aus dem Teil 7 hochgebogenen Justierlappen vorgesehen sein.

## Patentansprüche

1. Schublade mit metallischen Schubladenzargen (1) als Seitenbegrenzungen der Schublade, die unten je einen abgewinkelten Tragflansch (9) zur Abstützung einer Bodenplatte (3) der Schublade aufweisen, wobei aus den Tragflanschen Halteelemente (10,11) ausgestanzt und gebogen sind, die in Aufnahmevertiefungen (12,14,15) der Bodenplatte (3) eingreifen, dadurch gekennzeichnet, daß als Halte- elemente für die eine Stirnseite (13) der Bodenplatte (3) in dem einen Endbereich der Tragflansche (9) hakenförmige Niederhalter (11) vorgesehen sind, die in Aufnahme- vertiefungen (14,15) der Bodenplatte eingreifen, wobei die Aufnahmevertiefungen aus einer zwischen den Seiten- rändern der Bodenplatte in deren Stirnseite (13) durchgehende Nut (15) und je einer von der Plattenunterseite bis wenigstens zur unteren Flanke der Nut (15) reichenden Einführausnehmung (14) für den hakenförmigen Niederhalter bestehen, der in der Montagestellung mit seinem Hakenende von der Einführausnehmung (14) her in die Nut eingreift.

2. Schublade nach Anspruch 1, dadurch gekennzeichnet, daß die Einführausnehmung (14) eine Einführung des freien Hakenschenkels des hakenförmigen Niederhalters (11) in die Nut (15) bei in Schrägstellung zum Tragflansch (9) abfallend gehaltener Bodenplatte (3) zuläßt, so daß die Bodenplatte nach dem Einführen der hakenförmigen Niederhalter (11) auf den Tragflansch abklappbar ist.

3. Schublade nach Anspruch 1 oder 2, dadurch gekennzeichnet, daß die Einführausnehmungen (14) aus von der Plattenunterseite bis in die Nut (15) reichenden Bohrungen bestehen.

4. Schublade nach Anspruch 3, dadurch gekennzeichnet, daß die Bohrungen (14) seitlich zur Plattenstirnseite (13) offen sind.

5. Schublade nach Anspruch 1 oder 2, dadurch gekennzeichnet, daß die Einführausnehmungen aus in der Plattenstirnseite zwischen unterer Nutflanke und Plattenunterseite angebrachten Ausschnitten bestehen.

6. Schublade nach einem der Ansprüche 1 bis 5, dadurch gekennzeichnet, daß die Bodenplatte (3) unterhalb der Nut (15) bis zur Unterseite abgeschrägt und bzw, oder einspringend abgesetzt ist.

7. Verfahren zum Anbringen der Aufnahmevertiefungen in einer Bodenplatte für eine Schublade nach einem der Ansprüche 1 bis 4, dadurch gekennzeichnet, daß in einem Durchlaufverfahren zuerst die als Einführausnehmungen (14) dienenden Bohrungen und unmittelbar darauffolgend die durchlaufende, stirnseitige Nut (15) in der Bodenplatte angebracht werden.
